# EUROPÄISCHE PATENTSCHRIFT

(11) **EP 3 121 026 B1**
(45) Veröffentlichungstag und Bekanntmachung des Hinweises auf die Patenterteilung: **08.04.2020**
(21) Anmeldenummer: 16168710.8
(22) Anmeldetag: 09.05.2016
(51) Int. Cl.: B41K 3/12, B42D 25/30

(54) **NUMMERIERDRUCKWERK ZUM BEDRUCKEN EINES SICHERHEITSDOKUMENTS UND SICHERHEITSDOKUMENT**
NUMBERING PRINTER FOR PRINTING A SECURITY DOCUMENT AND SECURITY DOCUMENT
ÉLEMENT D'IMPRESSION NUMERIQUE DESTINE A L'IMPRESSION D'UN DOCUMENT DE SECURITE ET DOCUMENT DE SECURITE

(30) Priorität: 29.06.2015 DE 102015212059
(43) Veröffentlichungstag der Anmeldung: 25.01.2017
(73) Patentinhaber: ZEISER GmbH, 78576 Emmingen-Liptingen (DE)
(72) Erfinder: Tritschler, Thorsten, 78576 Emmingen (DE)
(74) Vertreter: Beyer, Carsten

(56) Entgegenhaltungen:
- EP-A1- 0 825 036
- DE-A1- 19 740 920
- US-A- 2 842 054

## Beschreibung

Die Erfindung betrifft ein Nummerierdruckwerk zum Bedrucken eines Sicherheitsdokuments mit einer Zeichenfolge, insbesondere zum Bedrucken von Banknoten und/oder Wertpapieren, umfassend mehrere Jedoch mindestens drei, nebeneinander angeordnete Typenräder, wobei jedes der Typenräder in Umfangsrichtung voneinander beabstandete Druckflächen aufweist, wobei auf den Druckflächen Gravuren zur Erzeugung eines Zeichens angeordnet sind.

Des Weiteren betrifft die Erfindung ein Sicherheitsdokument, insbesondere Banknote und/oder Wertpapier, umfassend eine von einer linearen Ausrichtung abweichende Zeichenfolge.

An dieser Stelle sei zunächst darauf hingewiesen, dass der Begriff Nummerierdruckwerk im weitesten Sinne zu verstehen ist. Darunter fallen ganz allgemein Nummerierwerke, Nummeriermaschinen bzw. Druckwerke, welche zum Aufbringen einer Zeichenfolge auf ein Sicherheitsdokument Verwendung finden.

Nummerierdruckwerke sind hinlänglich aus der Praxis bekannt. Lediglich beispielhaft sei hierzu auf die EP 0 718 112 B1 sowie auf die DE 10 2006 052 183 A1 verwiesen. Weitere Nummerierdruckwerke sind z.B. aus der EP 0 825 036 A1 bekannt.

Mit solchen Nummerierdruckwerken werden Sicherheitsdokurnente, bspw. Banknoten, Wertpapiere, Lotterielose etc., mit einer fortlaufenden Nummerierung versehen. Mit Hilfe dieser Nummerierung ist das Sicherheitsdokument individualisiert und somit eindeutig identifizierbar.

Dabei ist des Weiteren bekannt, die Zeichenfolge derart auf das Sicherheitsdokument aufzubringen, dass die einzelnen Zeichen nebeneinander oder übereinander angeordnet sind. Um die Fälschungssicherheit der Sicherheitsdokumente zu erhöhen, wird in der EP 0 160 504 A2 vorgeschlagen, die Zeichen der Zeichenfolge in unterschiedlichen Größen auf das Sicherheitsdokument zu drucken.

Aus der DE 197 40 920 A1 ist es bekannt, die Zeichen der Zeichenfolge in unterschiedlichen Farben zu drucken. Weiterhin wird vorgeschlagen, die Zeichen derart versetzt auf das Sicherheitsdokument aufzubringen, dass die Zeichenfolge von einer linearen Ausrichtung abweicht. Dazu werden zwei Nummerierdruckwerke mit mehreren Typenrädern verwendet, wobei jedes Nummerierdruckwerk Typenräder mit einer Blindzifferung aufweist. Diese Blindzifferung bewirkt, dass das Sicherheitsdokument an dieser Stelle nicht bedruckt wird. Das Sicherheitsdokument wird nacheinander durch die Nummerierdruckwerke bedruckt, wobei die Stellen, die von dem ersten Nummerierdruckwerk aufgrund der Blindzifferung "ausgelassen" wurden, mit dem zweiten Nummerierdruckwerk bedruckt werden. Die Blindzifferung des zweiten Nummerierdruckwerks ist dabei derart angeordnet, dass bereits von dem ersten Nummerierdruckwerk bedruckte Bereiche ausgelassen werden.

Durch die Vorrichtungen nach der DE 197 40 920 A1 ist es somit möglich, die Fälschungssicherheit des Sicherheitsdokuments zu erhöhen, indem eine von einer linearen Ausrichtung abweichende Zeichenfolge auf das Sicherheitsdokument aufgebracht wird. Da hierzu zwei Nummerierdruckwerke benötigt werden, ist der apparative Aufwand immens. Des Weiteren sind die Nummerierdruckwerke kompliziert in ihrer Herstellung und müssen exakt zueinander ausgerichtet werden, was den Druckvorgang verkompliziert und somit zeit- und kostenintensiv macht.

Der vorliegenden Erfindung liegt daher die Aufgabe zugrunde, ein Nummerierdruckwerk der gattungsbildenden Art derart auszugestalten und weiterzubilden, dass mit konstruktiv einfachen Mitteln und dabei zeit- und kostensparend ein möglichst fälschungssicherer Druck auf das Sicherheitsdokument aufbringbar ist. Des Weiteren soll ein entsprechend bedrucktes Sicherheitsdokument angegeben werden.

Die voranstehend genannte Aufgabe wird erfindungsgemäß durch ein Nummerierdruckwerk mit den Merkmalen des Anspruchs 1 gelöst.

In erfindungsgemäßer Weise ist erkannt worden, dass eine von einer linearen Ausrichtung abweichende Zeichenfolge durch ein einziges Nummerierdruckwerk realisierbar ist. Dabei weisen in raffinierter Weise zumindest zwei der Typenräder Gravuren auf, die sich in der Positionierung auf den Druckflächen voneinander unterscheiden. Durch diese verblüffend einfache konstruktive Maßnahme ist es daher möglich, eine Zeichenfolge mit einem individuellen Verlauf auf dem Sicherheitsdokument anzubringen. Dadurch ist die Fälschungssicherheit erheblich erhöht. Da zur Erzeugung der Zeichenfolge lediglich ein einziges Nummerierdruckwerk benötigt wird, muss das Sicherheitsdokument nicht mehr zwischen einem ersten und einem zweiten Druckvorgang ausgerichtet werden. Folglich ist der zeitliche und apparative Aufwand äußerst gering und das Bedrucken des Sicherheitsdokuments daher kostengünstig. Ein weiterer Vorteil dieser Konstruktion liegt darin, dass der Verlauf der Zeichenfolge nahezu beliebig gewählt werden kann, und dieser somit nicht auf einen einfachen Versatz der Zeichen zueinander eingeschränkt ist.

An dieser Stelle sei darauf hingewiesen, dass der Begriff Zeichen im weitesten Sinne zu verstehen ist, nämlich Buchstaben, Ziffern, Strichcodes, Emoticons etc. umfasst Eine Zeichenfolge kann beispielsweise nur aus Ziffern oder Buchstaben etc. oder aber aus einer beliebigen Kombination von Zeichen bestehen, beispielsweise aus Buchstaben und Ziffern. Ferner ist wesentlich, dass das erfindungsgemäße Nummerierdruckwerk mindestens drei Typenräder aufweist, so dass zwei der Typenräder die lineare Ausrichtung der Zeichenfolge vorgeben, und das dritte Typenrad aufgrund der abweichenden Positionierung der Gravuren auf der Druckfläche das von dieser Ausrichtung abweichende Zeichen druckt. Das Nummerierdruckwerk kann jedoch auch eine beliebige größere Anzahl an Typenrädern aufweisen.

Um eine besonders einfache Ausgestaltung zu realisieren, können zumindest bei einem der Typenräder die Gravuren außermittig auf den Druckflächen positioniert sein. Dabei können die Gravuren derart versetzt von der Mitte der Druckfläche angeordnet sein, dass das mit diesem Typenrad gedruckte Zeichen "seitlich" aus der Zeichenfolge herausragt. Die weiteren Typenräder können weiterhin Gravuren aufweisen, die entsprechend dem Stand der Technik mittig auf den Druckflächen positioniert sind. Dadurch bietet sich die Möglichkeit, bereits bestehende Nummerierdruckwerke durch den Austausch zumindest eines der Typenräder "aufzurüsten", so dass die Zeichenfolge abweichend von einer linearen Ausrichtung auf das Sicherheitsdokument druckbar ist.

Erfindungsgemäß sind die Gravuren derart positioniert, dass die Zeichen der Zeichenfolge untereinander auf das Sicherheitsdokument druckbar sind, wobei sich die Positionierung der Gravuren auf den Druckflächen bei zumindest zwei der Typenräder voneinander unterscheidet, so dass die Zeichenfolge abweichend von einer linearen Ausrichtung auf das Sicherheitsdokument druckbar ist, wobei bei jedem der Typenräder die Gravuren jeweils derart auf den Druckflächen positioniert sind, dass der Verlauf der Zeichenfolge eine definierte Geometrie aufweist und kurvenartig verläuft, wobei der Verlauf der Zeichenfolge einer um 90° gedrehten Sinusfunktion oder Kosinusfunktion entspricht.

Eine weitere Erhöhung der Fälschungssicherheit ist erzielbar, indem die Gravuren zumindest zweier Typenräder jeweils Zeichen unterschiedlicher Größe und/oder Schriftart aufweisen. Alternativ oder zusätzlich können die Gravuren zumindest eines Typenrads im Gegensatz zu den Gravuren eines anderen Typenrads um einen Normalenvektor der jeweiligen Druckfläche gedreht angeordnet sein. Auch durch diese Maßnahme wird die Nachahmung der Zeichenfolge erschwert. In besonders vorteilhafter Weise können die Gravuren der Typenräder derart gedreht angeordnet sein, dass die Zeichen in ihrer Ausrichtung dem Verlauf der Zeichenfolge folgen.

Um die Nachahmung der Zeichenfolge zu erschweren, kann diese derart geringfügig von einer linearen Ausrichtung abweichen, dass sie mit dem bloßen Auge nur schwer bzw. nicht erkennbar ist und lediglich maschinell, bspw. mit einem Scanner, erfassbar ist. Dazu kann die Abweichung der Positionierung der Gravuren von zumindest zwei der Typenräder 0,01 mm bis 0,1 mm, insbesondere 0,05 mm, betragen.

Die zugrundeliegende Aufgabe wird des Weiteren durch ein Sicherheitsdokument mit den Merkmalen des Anspruchs 7 gelöst.

Erfindungsgemäß weist der Verlauf der Zeichenfolge des Sicherheitsdokuments eine definierte Geometrie auf und verläuft kurvenartig, wobei der Verlauf der Zeichenfolge einer um 90° gedrehten Sinusfunktion oder Kosinusfunktion entspricht, wobei die Zeichenfolge mit einem Nummerierdruckwerk nach einem der Ansprüche 1 bis 6 hergestellt ist.

Im Hinblick auf bevorzugte Ausgestaltungen des Sicherheitsdokuments und die sich dabei ergebenden Vorteile sei zur Vermeidung von Wiederholungen auf die entsprechenden Passagen zu dem erfindungsgemäßen Nummerierdruckwerk sowie auf die Figurenbeschreibung verwiesen.

Es gibt nun verschiedene Möglichkeiten, die Lehre der vorliegenden Erfindung in vorteilhafter Weise auszugestalten und weiterzubilden. Dazu ist einerseits auf die dem Anspruch 1 nachgeordneten Ansprüche und andererseits auf die nachfolgende Erläuterung bevorzugter Ausführungsbeispiele der Erfindung anhand der Zeichnung zu verweisen. In Verbindung mit der Erläuterung der bevorzugten Ausführungsbeispiele der Erfindung anhand der Zeichnung werden auch im Allgemeinen bevorzugte Ausgestaltungen und Weiterbildungen der Lehre erläutert. In der Zeichnung zeigen
- Fig. 1: in einer schematischen Darstellung eine Draufsicht auf ein erstes Ausführungsbeispiel eines erfindungsgemäßen Nummerierdruckwerks,
- Fig. 2: in einer schematischen Darstellung eine Draufsicht auf ein zweites Ausführungsbeispiel eines erfindungsgemäßen Nummerierdruckwerks, und
- Fig. 3: in einer schematischen Darstellung ein Ausführungsbeispiel eines erfindungsgemäßen Sicherheitsdokuments.

Fig. 1 zeigt in einer schematischen Darstellung eine Draufsicht auf ein erstes Ausführungsbeispiel eines erfindungsgemäßen Nummerierdruckwerks. Das Nummerierdruckwerk umfasst in diesem Ausführungsbeispiel fünf nebeneinander auf einer Welle angeordnete, drehangetriebene Typenräder 1, 2, 3, 4, 5. Das Nummerierdruckwerk kann jedoch eine geringere Anzahl an Typenrädern 1, 2, 3, 4, 5, jedoch mindestens, drei Typenräder 1, 2, 3, 4, 5, oder aber eine beliebige größere Anzahl an Typenrädern 1, 2, 3, 4, 5 aufweisen. Die in den Figuren gewählte Anzahl von fünf Typenrädern 1, 2, 3, 4, 5 ist daher nur beispielhaft.

Die Typenräder 1, 2, 3, 4, 5 weisen jeweils in Umfangsrichtung voneinander beabstandete Druckflächen 6 auf. Auf den Druckflächen 6 sind Gravuren 7 zur Erzeugung eines Zeichens angeordnet. Aus Gründen der Übersichtlichkeit sind in den Fig. 1 und Fig. 2 jeweils nicht alle Druckflächen 6 und Gravuren 7 mit einem Bezugszeichen versehen.

Dabei sei ausdrücklich darauf hingewiesen, dass die Gravuren 7 zur Erzeugung eines beliebigen Zeichens, bspw. eines Buchstabens, einer Ziffer etc., ausgestaltet sein können. Im hier dargestellten Ausführungsbeispiel sind die Gravuren 7 zum Drucken eines Buchstabens ausgebildet. Zum Bedrucken des Substrats werden die Typenräder 1, 2, 3, 4, 5 jeweils derart gedreht, dass das gewünschte Zeichen in der Druckposition steht. Gemäß Fig. 1 sind die Typenräder 1, 2, 3, 4, 5 des Nummerierdruckwerks derart ausgerichtet, dass die Zeichenfolge "A I U W A" übereinander auf das Sicherheitsdokument gedruckt wird.

Aus Fig. 1 geht deutlich hervor, dass die Zeichen des ersten Typenrads 1, des dritten Typenrads 3 und des fünften Typenrads 5 mittig auf den Druckflächen 6 positioniert sind. Die Gravuren 7 des zweiten Typenrads 2 sind von der Mitte nach "rechts" versetzt auf den Druckflächen 6 angeordnet, wohingegen die Gravuren 7 des vierten Typenrads 4 nach "links" versetzt auf den Druckflächen 6 positioniert sind. Durch diese Anordnung ergibt sich eine Zeichenfolge 8, deren Verlauf im weitesten Sinne einer um 90° gedrehten Sinusfunktion entspricht.

Fig. 2 zeigt ein zweites Ausführungsbeispiel eines erfindungsgemäßen Nummerierdruckwerks. Das Nummerierdruckwerk entspricht dem Ausführungsbeispiel gemäß Figur 1, wobei zusätzlich die Gravuren 7 des ersten Typenrads 1, des dritten Typenrads 3 und des fünften Typenrads 5 um einen Normalenvektor der jeweiligen Druckfläche 6 gedreht angeordnet sind. Dabei ist die Drehung derart ausgebildet, dass die Zeichen die Richtung des Verlaufs der Zeichenfolge 8 aufnehmen.

Die Realisierung einer Vorrichtung kann die außermittige Anordnung der Gravuren 7 auf den Druckflächen 6 eines einzigen Typenrads 1, 2, 3, 4, 5 umfassen.

Fig. 3 zeigt in einer schematischen Darstellung ein Ausführungsbeispiel eines erfindungsgemäßen Sicherheitsdokuments. Das Sicherheitsdokument weist eine von einer linearen Ausrichtung abweichende Zeichenfolge 8 auf, die im hier konkret dargestellten Ausführungsbeispiel einer um 90° gedrehten Sinusfunktion entspricht. Die strichpunktierte Grundlinie 9 sowie die strichpunktierten Seitenlinien 10 dienen lediglich zur vereinfachten Darstellung der Dimensionierung des Verlaufs der Zeichenfolge 8, sind jedoch nicht auf das Sicherheitsdokument aufgebracht bzw. ein Teil dessen. Der maximale Abstand eines Zeichens von der Grundlinie 9, d.h. der Abstand zwischen Grundlinie 9 und Seitenlinie 10, beträgt bei dem in Fig. 3 dargestellten Ausführungsbeispiel mindestens 0,5 mm, so dass der von einer linearen Ausrichtung abweichende Verlauf der Zeichenfolge 8 deutlich sichtbar ist. Weiterhin ist durch den Pfeil 11 die Laufrichtung des Abdrucks des Nummerierdruckwerks gekennzeichnet.

### Bezugszeichenliste

- 1: erstes Typenrad
- 2: zweites Typenrad
- 3: drittes Typenrad
- 4: viertes Typenrad
- 5: fünftes Typenrad
- 6: Druckfläche
- 7: Gravuren
- 8: Zeichenfolge
- 9: Grundlinie
- 10: Seitenlinie
- 11: Pfeil

## Patentansprüche

1. Nummerierdruckwerk zum Bedrucken eines Sicherheitsdokuments mit einer Zeichenfolge (8), insbesondere zum Bedrucken von Banknoten und/oder Wertpapieren, umfassend mehrere, jedoch mindestens drei, nebeneinander angeordnete Typenräder (1, 2, 3, 4, 5), wobei jedes der Typenräder (1, 2, 3, 4, 5) in Umfangsrichtung voneinander beabstandete Druckflächen (6) aufweist, wobei auf den Druckflächen (6) Gravuren (7) zur Erzeugung eines Zeichens angeordnet sind, wobei die Gravuren (7) derart positioniert sind, dass die Zeichen der Zeichenfolge (8) untereinander auf das Sicherheitsdokument druckbar sind, und sich die Positionierung der Gravuren (7) auf den Druckflächen (6) bei zumindest zwei der Typenräder (1, 2, 3, 4, 5) voneinander unterscheidet, so dass die Zeichenfolge (8) abweichend von einer linearen Ausrichtung auf das Sicherheitsdokument druckbar ist,
wobei bei jedem der Typenräder (1, 2, 3, 4, 5) die Gravuren (7) jeweils derart auf den Druckflächen (6) positioniert sind, dass der Verlauf der Zeichenfolge (8) eine definierte Geometrie aufweist und kurvenartig verläuft, **dadurch gekennzeichnet, dass** der Verlauf der Zeichenfolge (8) einer um 90° gedrehten Sinusfunktion oder Kosinusfunktion entspricht.

2. Nummerierdruckwerk nach Anspruch 1, **dadurch gekennzeichnet, dass** zumindest bei einem der Typenräder (1, 2, 3, 4, 5) die Gravuren (7) außermittig auf den Druckflächen (6) positioniert sind.

3. Nummerierdruckwerk nach einem der Ansprüche 1 oder 2, **dadurch gekennzeichnet, dass** die Gravuren (7) zumindest zweier Typenräder (1, 2, 3, 4, 5) jeweils Zeichen unterschiedlicher Größe und/oder Schriftart aufweisen.

4. Nummerierdruckwerk nach einem der Ansprüche 1 bis 3, **dadurch gekennzeichnet, dass** die Gravuren (7) zumindest eines Typenrads (1, 2, 3, 4, 5) im Gegensatz zu den Gravuren (7) eines anderen Typenrads (1, 2, 3, 4, 5) um einen Normalenvektor der jeweiligen Druckfläche (6) gedreht angeordnet sind.

5. Nummerierdruckwerk nach Anspruch 4, **dadurch gekennzeichnet, dass** die Gravuren (7) der Typenräder (1, 2, 3, 4, 5) derart gedreht angeordnet sind, dass die Zeichen die Richtung des Verlaufs der Zeichenfolge (8) aufnehmen und in ihrer Ausrichtung dem Verlauf der Zeichenfolge (8) folgen.

6. Nummerierdruckwerk nach einem der Ansprüche 1 bis 5, **dadurch gekennzeichnet, dass** die Abweichung der Positionierung der Gravuren (7) zumindest zweier der Typenräder (1, 2, 3, 4, 5) 0,01 mm bis 0,1 mm, insbesondere 0,05 mm, beträgt.

7. Sicherheitsdokument, insbesondere Banknote und/oder Wertpapier, umfassend eine von einer linearen Ausrichtung abweichende Zeichenfolge (8), wobei der Verlauf der Zeichenfolge (8) eine definierte Geometrie aufweist und kurvenartig verläuft, wobei der Verlauf der Zeichenfolge (8) einer um 90° gedrehten Sinusfunktion oder Kosinusfunktion entspricht, wobei die Zeichenfolge (8) mit einem Nummerierdruckwerk nach einem der Ansprüche 1 bis 6 hergestellt ist.

## Claims

1. A numbering printer for printing a security document with a character sequence (8), in particular for printing banknotes and/or securities, comprising a plurality of, but at least three, daisywheels (1, 2, 3, 4, 5) arranged adjacent to each other, each of the daisywheels (1, 2, 3, 4, 5) having printing surfaces (6) spaced apart from each other in the circumferential direction, wherein engravings (7) are arranged on the printing surfaces (6) for producing a character, the engravings (7) being positioned such that the characters of the character sequence (8) are printable below each other onto the security document, and the positioning of the engravings (7) on the printing surfaces (6) differs for at least two of the daisywheels (1, 2, 3, 4, 5), so that the character sequence (8) is printable on the security document in a manner which is different from a linear alignment, wherein in each of the daisywheels (1, 2, 3, 4, 5) the engravings (7) are positioned on the printing surfaces (6) such that the course of the character sequence (8) has a defined geometry and extends in a curve-like manner, **characterized in that** the course of the character sequence (8) corresponds to a sinus or cosinus function which is rotated by 90°.

2. The numbering printer according to claim 1, **characterized in that** in at least one of the daisywheels (1, 2, 3, 4, 5) the engravings (7) are positioned off-centre on the printing surfaces (6).

3. The numbering printer according to one of claims 1 or 2, **characterized in that** the engravings (7) of at least two daisywheels (1, 2, 3, 4, 5) each have characters of different size and/or font.

4. The numbering printer according to one of claims 1 to 3, **characterized in that** the engravings (7) of at least one daisywheel (1, 2, 3, 4, 5) are, contrary to the engravings (7) of another daisywheel (1, 2, 3, 4, 5), arranged rotated about a normal vector of the respective printing surface (6).

5. The numbering printer according to claim 4, **characterized in that** the engravings (7) of the daisywheels (1, 2, 3, 4, 5) are arranged rotated such that the characters assume the direction of the course of the character sequence (8) and follow the course of the character sequence (8) in their orientation.

6. The numbering printer according to one of claims 1 to 5, **characterized in that** the difference in the positioning of the engravings (7) of at least two of the daisywheels (1, 2, 3, 4, 5) is 0.01 mm to 0.1 mm, in particular 0.05 mm.

7. A security document, in particular banknote and/or security paper, comprising a character sequence (8) differing from a linear alignment, the course of the character sequence (8) having a defined geometry and extending in a curve-like manner, the course of the character sequence (8) corresponding to a sinus or cosinus function which is rotated by 90°, wherein the character sequence (8) has been produced using a numbering printer according to one of claims 1 to 6.

## Revendications

1. Elément d'impression numérique destiné à l'impression d'un document de sécurité avec une séquence de caractères (8), en particulier pour l'impression de billets de banque et/ou de titres, comprenant une pluralité de, mais au moins trois, marguerites (1, 2, 3, 4, 5) disposées l'une à côté l'autre, chacune des marguerites (1, 2, 3, 4, 5) présentant des surfaces d'impression (6) espacées l'une de l'autre dans la direction périphérique, des gravures (7) pour la production d'un caractère étant disposées sur les surfaces d'impression (6), dans lequel les gravures (7) sont positionnées de telle sorte que les caractères de la séquence de caractères (8) sont imprimable l'un sous l'autre sur le document de sécurité, et le positionnement des gravures (7) sur les surfaces d'impression (6) diffère pour au moins deux des marguerites (1, 2, 3, 4, 5), de sorte que la séquence de caractères (8) est imprimable sur le document de sécurité d'une manière qui est différente d'un alignement linéaire, dans lequel, dans chacune des marguerites (1, 2, 3, 4, 5), les gravures (7) sont positionnées sur les surfaces d'impression (6) de telle sorte que le cours de la séquence de caractères (8) présente une géométrie définie et s'étende en forme de courbe,
**caractérisé en ce** le cours de la séquence de caractères (8) correspond à une fonction sinus ou cosinus tournée de 90°.

2. Elément d'impression numérique selon la revendication 1, **caractérisé en ce que**, au moins chez l'une des marguerites (1, 2, 3, 4, 5), les gravures (7) sont positionnées de manière excentrée sur les surfaces d'impression (6).

3. Elément d'impression numérique selon l'une des revendications 1 ou 2, **caractérisé en ce que** les gravures (7) d'au moins deux marguerites (1, 2, 3, 4, 5) chacune présentent des caractères de taille et/ou de police différentes.

4. Elément d'impression numérique selon l'une des revendications 1 à 3, **caractérisé en ce que** les gravures (7) d'au moins une marguerite (1, 2, 3, 4, 5) sont disposées en rotation autour d'un vecteur normal de la surface d'impression (6) respective, contrairement aux gravures (7) d'une autre marguerite (1, 2, 3, 4, 5).

5. Elément d'impression numérique selon la revendication 4, **caractérisé en ce que** les gravures (7) des marguerites (1, 2, 3, 4, 5) sont disposées en étant tournées de telle sorte que les caractères prennent la direction du cours de la séquence de caractères (8) et suivent le cours de la séquence de caractères (8) dans leur orientation.

6. Elément d'impression numérique selon l'une des revendications 1 à 5, **caractérisé en ce que** la différence dans le positionnement des gravures (7) d'au moins deux des marguerites (1, 2, 3, 4, 5) est de 0,01 mm à 0,1 mm, en particulier de 0,05 mm.

7. Document de sécurité, en particulier billet de banque et/ou papier de sécurité, comportant une séquence de caractères (8) qui est différente d'un alignement linéaire, le cours de la séquence de caractères (8) ayant une géométrie définie et s'étendant en forme de courbe, le cours de la séquence de caractères (8) correspondant à une fonction sinus ou cosinus tournée de 90°, la séquence de caractères (8) étant produite en utilisant une élément d'impression numérique selon l'une des revendications 1 à 6.
